# EUROPÄISCHE PATENTSCHRIFT

(11) **EP 3 003 869 B1**
(45) Veröffentlichungstag und Bekanntmachung des Hinweises auf die Patenterteilung: **25.04.2018**
(21) Anmeldenummer: 14728452.5
(22) Anmeldetag: 04.06.2014
(51) Int. Cl.: B65B 19/02, B65B 19/20, B65B 35/58, B65B 51/14, B65B 61/24, B65B 51/16

(54) **VERFAHREN UND VORRICHTUNG ZUM HERSTELLEN VON ZIGARETTENPACKUNGEN**
METHOD AND DEVICE FOR PRODUCING CIGARETTE PACKAGES
PROCÉDÉ ET DISPOSITIF DE FABRICATION DE PAQUETS DE CIGARETTES

(30) Priorität: 06.06.2013 DE 102013009472
(43) Veröffentlichungstag der Anmeldung: 13.04.2016
(73) Patentinhaber: Focke & Co. (GmbH & Co. KG), 27283 Verden (DE)
(72) Erfinder: BLOME, Hermann, 27337 Blender-Einste (DE); STILLER, Martin, 27283 Verden (DE); SCHLENKER, Michael, 27337 Blender (DE)
(74) Vertreter: Bolte, Erich
(86) Internationale Anmeldenummer: PCT/EP2014/001506
(87) Internationale Veröffentlichungsnummer: WO 2014/195015

(56) Entgegenhaltungen:
- DE-A1-102011 119 344
- US-A- 2 987 107

## Beschreibung

Die Erfindung betrifft ein Verfahren zum Herstellen von (Zigaretten-)Packungen gemäß Oberbegriff des Anspruchs 1. Weiterhin betrifft die Erfindung eine Vorrichtung gemäß Oberbegriff des Anspruchs 8 zur Durchführung des Herstellungsverfahrens.

Gegenstand der vorliegenden Entwicklung ist die industrielle Fertigung von Zigarettenpackungen mit einer (Innen-)Umhüllung aus feuchtigkeits- und aromadichter Folie. Eine bekannte Zigarettenpackung dieser Art weist eine Innenpackung auf, bei der eine Zigarettengruppe von einem Innenkragen als Stütz- und Schutzorgan teilweise oder überwiegend umhüllt ist. Der Innenkragen aus dünnem Karton mit der Zigarettengruppe ist vollständig von einer thermisch siegelbaren Folie umgeben unter Bildung der Innenpackung. Die Folie ist mittels Siegelnähten an den ursprünglich offenen Seiten verschlossen. Eine quer- oder längsgerichtete Verbindungsnaht ist als Schlauchnaht entstanden, nämlich beim Verbinden von Rändern einer fortlaufenden Folienbahn, die schlauchförmig um aufeinanderfolgend transportierte Zigarettengruppen mit Innenkragen - Zigarettenblock - herumgefaltet ist. An gegenüberliegenden Seiten - Stirnwand, Bodenwand oder Seitenwände - sind Verschlussnähte, ebenfalls in der Ausführung als Flossennaht angeordnet. Der so ausgebildete Dichtblock ist von einer Außenpackung in der Ausführung als Klappschachtel umgeben. Im Bereich einer Stirnwand und eines angrenzenden Bereichs einer Innen-Vorderwand befindet sich ein mehrfach benutzbarer Verschluss unter Einsatz eines Dauerkleber aufweisenden Verschlussetiketts (DE 10 2011 119 344 A1).

Die Erfindung befasst sich mit einer Weiterentwicklung der Fertigungstechnologie für derartige oder ähnliche Packungen. Die Aufgabe besteht darin, das Herstellungsverfahren und die Vorrichtung so auszubilden, dass bei leistungsfähiger Produktion qualitativ hochwertige (Dicht-)Packungen entstehen.

Zur Lösung dieser Aufgabe ist das erfindungsgemäße Verfahren mit den Merkmalen des Anspruchs 1 und die erfindungsgemäße Vorrichtung mit den Merkmale des Anspruchs 8 ausgebildet. Die Erfindung geht aus von der Erkenntnis, dass bei einem ersten Schritt zur Fertigung des Dichtblocks - Innenpackung - durch (bei der Fertigung) quergerichtete Siegelnähte - Seitennähte - und zeitgleich ausgeführtem Trennschnitt die Innenpackung von der nachfolgenden (schlauchförmigen) Folienbahn abgetrennt wird. Dieser Vorgang erfordert einen gewissen Abstand der Siegelnaht bzw. Seitennaht vom Packungsinhalt, nämlich einer Zigarettengruppe. Der innovative Verfahrensschritt liegt darin, dass nachfolgend in einem weiteren Siegeltakt parallele Siegelnähte - Teilnähte - angebracht werden, und zwar unmittelbar benachbart zur Packungswand - Seitenwand. Bei diesem zweiten Siegelschritt wird auch die Spannung in der Umhüllung erhöht, sodass eine formstabile, exakt ausgebildete (Innen-)Packung entsteht.

Eine ebenfalls wichtige Maßnahme zur Schaffung einer präzise ausgebildeten (Innen-)Packung besteht darin, innerhalb der Packung vorhandene überschüssige Luft aus dieser herauszudrücken, und zwar über in besonderer Weise angebrachte Luftöffnungen, die nach dem Entfernen der Überschussluft verschlossen werden.

Seitliche Flossen mit Überbreite werden durch Abtrennen eines Randstreifens oder durch zick-zack-förmiges Falten auf die Abmessung der Packung (Innen-Seitenwand) reduziert. Die Flossen, einschließlich der quergerichteten Schlauchnaht, werden vorzugsweise mittels Wärme in der Endstellung (Anlage an einer Packungswand) fixiert.

Weitere Einzelheiten des Herstellungsverfahrens sowie der Vorrichtung werden nachfolgend anhand der Zeichnungen näher erläutert. Es zeigt:
- Fig. 1: eine Dichtpackung bzw. Innenpackung nach dem Abtrennen von einer Folienbahn in perspektivischer Darstellung,
- Fig. 2: einen bodenseitigen Teilbereich der Packung gemäß Fig. 1 entsprechend Pfeil II, in vergrößertem Maßstab,
- Fig. 3: die Packung gemäß Fig. 1 während eines weiteren Herstellungsschrittes, ebenfalls in Perspektive,
- Fig. 4: einen Teilbereich der Packung in der Verfahrensstufe gemäß Fig. 3, nämlich gemäß Pfeil IV, ebenfalls in vergrößertem Maßstab,
- Fig. 5: eine fertige Innenpackung in perspektivischer Darstellung,
- Fig. 6: eine komplette (Zigaretten-)Packung mit einer Klappschachtel als Außenpackung in perspektivischer Darstellung,
- Fig. 7: einen Abschnitt einer Vorrichtung zum Herstellen von Packungen gemäß Fig. 5, Fig. 6 in perspektivischer Darstellung,
- Fig. 8: einen Querschnitt der Einzelheit gemäß Fig. 7 in Schnittebene VIII-VIII bei vergrößertem Maßstab,
- Fig. 9: einen anschließenden Bereich der Fertigungs- bzw. Fördervorrichtung für Innenpackungen, ebenfalls in perspektivischer Darstellung,
- Fig. 10: einen Querschnitt zu der Einzelheit gemäß Fig. 9 in Schnittebene X-X, in vergrößertem Maßstab,
- Fig. 11: einen Querschnitt analog Fig. 10 in der Schnittebene XI-XI der Fig. 9,
- Fig. 12: einen weiteren Querschnitt der Einzelheit gemäß Fig. 9 in der Schnittebene XII-XII, ebenfalls in größerem Maßstab,
- Fig. 13: ein weiterer Querschnitt im Vorrichtungsbereich gemäß Fig. 9 entsprechend Schnittebene XIII-XIII, in vergrößertem Maßstab,
- Fig. 14: ein an Fig. 9 anschließender Bereich der Fertigungs- bzw. Transportvorrichtung für Packungen in perspektivischer Darstellung,
- Fig. 15: einen Querschnitt der Einzelheit gemäß Fig. 14 in Schnittebene XV-XV bei vergrößertem Maßstab,
- Fig. 16: einen Längsschnitt der Vorrichtung gemäß Fig. 14 in der Schnittebene XVI-XVI,
- Fig. 17: ein an Fig. 14 anschließender Bereich der Vorrichtung in perspektivischer Darstellung,
- Fig. 18: ein nachfolgender, einem Faltrevolver zugekehrter Bereich der Fertigungs- und Transportvorrichtung, ebenfalls in perspektivischer Darstellung.

Die vorliegende Innovation befasst sich mit der Fertigung und Handhabung von im Wesentlichen quaderförmigen Packungen in der Ausführung als Dichtpackung bzw. Innenpackung 10. Diese besteht aus einem Folienzuschnitt, der den Packungsinhalt - eine Zigarettengruppe 11 aus in Reihen angeordneten Zigaretten 12 - vollständig umgibt. Die Umhüllung besteht vorzugsweise aus feuchtigkeits- und aromadichter, thermisch siegelbarer Folie. Die Zigarettengruppe 11 ist innerhalb der Folienumhüllung von einem Schutz- und Stützorgan, nämlich einem Innenkragen 13 mindestens teilweise umgeben. Der im Querschnitt U-förmige Innenkragen 13 weist eine Vorder- bzw. Oberwand 61 und quergerichtete Seitenlappen 62 auf, letztere im Bereich von Innen-Seitenwänden 14, 15 der Innenpackung 10 auf. Darüber hinaus ist zweckmäßigerweise eine Bodenwand des somit trayförmigen Innenkragens 13 vorgesehen.

Die Innenpackung 10 ist mit Öffnungsmitteln versehen, die ein mehrfaches Öffnen und Schließen ermöglichen. Eine (nicht gezeigte) Entnahmeöffnung der Innenpackung 10 erstreckt sich im Bereich einer Innen-Stirnwand 16 und vorzugsweise angrenzender Bereiche von Innen-Vorderwand 17 und Innen-Rückwand 18. Als Verschlussmittel dient eine außen liegende Verschlusslasche bzw. ein Verschlussetikett 19.

Eine Besonderheit ist die Ausbildung und Anordnung von durch thermisches Siegeln hergestellten Verschlussnähten. Diese können an gegenüberliegenden Seiten bzw. Wänden der Innenpackung 10 angeordnet sein, vorliegend im Bereich der Innen-Seitenwände 14, 15. Die Verschlussnähte - Seitennähte 20-erstrecken sich über die volle Länge bzw. Höhe der Innen-Seitenwände 14, 15 und sind als Flossennaht ausgebildet.

Die Herstellung bzw. Anbringung der Seitennähte 20 ist in den Fertigungsprozess der Innenpackung 10 integriert. Die Zigarettengruppe 11 - mit Innenkragen 13-wird von einer fortlaufenden Folienbahn (nicht gezeigt) umhüllt unter Bildung eines Folienschlauchs mit im Inneren angeordnetem Packungsinhalt. Siegelorgane, vorliegend Siegelwalzen 21 mit radialgerichteten Siegelbacken 22, erzeugen die quergerichteten Seitennähte 20 zwischen aufeinanderfolgenden Zigarettengruppen 11. Zugleich wird durch Trennmesser die entstandene Innenpackung 10 im Bereich der doppelt breiten Seitennähte 20 von dem nachfolgenden Folienschlauch abgetrennt.

Es werden nun Innenpackungen 10 mit quer zur Förderrichtung weisenden Verschluss- bzw. Seitennähten 20 transportiert, und zwar auf einem Packungsgurt 23. Die Innenpackungen 10 sind während dieser Phase entsprechend Fig. 1 ausgebildet, nämlich mit Seitennähten bzw. Teilnähten 24, die einen größeren Abstand vom Packungsinhalt bzw. von der Innen-Seitenwand 14, 15 in der Endausführung aufweisen. In einem weiteren (zweiten) Siegeltakt werden weitere Teilnähte angebracht, neben der Teilnaht 24, unmittelbar an der Innen-Seitenwand 14, 15. Diese weiteren Teilnähte bilden bei der fertigen Innenpackung 10 die Seitennähte 20 entsprechend Fig. 3, Fig. 4. Die zunächst entstehenden doppelt breiten Siegelnähte (Flossennähte) 20/24 werden in Längsrichtung durchtrennt, sodass ein randseitiger Trennstreifen 25 als Abfallprodukt entsteht. Der verbleibende, schmale Nahtstreifen - mit der Seitennaht 20 - wird umgefaltet unter Anlage an der Seitenwand 14, 15, sodass eine insgesamt exakt quaderförmige Form der Innenpackung 10 entsteht mit der Seitennaht 20.

Die so ausgebildete Innenpackung 10 findet vorzugsweise Aufnahme in einer Außenpackung 26, vorliegend in der Ausführung als Klappschachtel bzw. Hinge Lid. Die Packung besteht demnach aus einem (unteren) Schachtelteil 27 und einem mit diesem verbundenen, schwenkbaren Deckel 28. In der Außenpackung bzw. im Schachtelteil 27 ist vorliegend ein Kragen 29 angebracht. Dieser weist eine Kragen-Vorderwand mit Ausnehmung 30 auf, in deren Bereich das freiliegende Verschlussetikett 19 zum Öffnen und Schließen der Innenpackung 10 erfassbar ist.

Die Vorrichtung betrifft die Fertigungsschritte im Bereich der Innen-Seitenwände 14, 15, aber auch eine fertigungstechnisch sinnvolle Zuführung der Packungen 10 zu einem Faltrevolver 31 (Fig. 18) zum Herstellen der kompletten Packung bzw. der Außenpackung 26 mit der Innenpackung 10 als Inhalt.

Die (unfertigen) Innenpackungen 10 werden durch den Packungsgurt 23 einer Wendestation 32 zugeführt. In deren Bereich werden die in Querstellung transportierten Innenpackungen 10 in der (horizontalen) Transportebene um 90° gedreht, derart, dass nachfolgend die Innenpackungen 10 mit den Innen-Seitenwänden 14, 15 in Transportrichtung weisen, vorliegend in einer Relativstellung mit vornliegendem Verschlussetikett 19, also vornliegender Innen-Stirnwand 16.

Im Bereich der Wendestation 32 werden die Innenpackungen 10 von einem Anschlussgurt 33 übernommen und transportiert. Die Übergabe der Packungen vom Packungsgurt 23 an den Anschlussgurt 33 erfolgt durch einen oberseitigen Förderer, vorliegend durch eine Vorzugrolle 34. Auf dem Anschlussgurt 33 werden die - noch quergerichteten - Innenpackungen 10 zunächst durch seitliche Führungen 35 ausgerichtet und danach in einem freien Bereich des Anschlussgurts 33 durch ein Wendeorgan gedreht. Dieses besteht hier aus einer außermittig in Bezug auf die Packungen 10 gelagerten, gegenläufig angetriebenen oberen Wenderolle 36, die mit der Umfangsfläche zur Durchführung des Wendevorgangs an der freien Oberseite der Packung 10 anliegt. Durch die Förderbewegung einerseits und die hierauf ausgerichtete, gegenläufige Drehung der Wenderolle 36 wird die Packung 10 in der beschriebenen Weise gedreht. Bei Weitertransport gelangt die Packung 10 in den Bereich einer Seitenführung 37, die wie ein Anschlag für die Packung 10 wirkt und diese in der gewendeten Stellung ausrichtet.

Die gewendete Packung 10 wird sodann in den Bereich einer Ausrichtstation 38 gefördert, und zwar durch den Anschlussgurt 33 im Zusammenwirken mit einer Förderrolle 39 an der Oberseite der Packungen 10.

Im Bereich der Ausrichtstation 38 wirken zu beiden Seiten der Bewegungsbahn angeordnete Ausrichter auf die Packung 10 ein, sodass diese in einer exakten Position weitertransportiert und an einen Gurtförderer, nämlich Packungsförderer 40 übergeben wird. Die Ausrichtorgane sind vorzugsweise als Richtrollen 41 ausgebildet. Zu beiden Seiten der Bewegungsbahn der Packungen 10 ist eine Anzahl von aufeinanderfolgenden Richtrollen 41 frei drehbar positioniert, vorliegend je sechs Richtrollen 41 an jeder Seite. Diese Organe sind mit einer schräggerichteten Drehachse - etwa unter 45°- an Trägern 42 gelagert, derart, dass die Umfangs- bzw. Mantelfläche jeder Richtrolle 41 an einem seitlichen Bereich der Packung anliegt, vorliegend im Bereich einer oberen, freien Längskante der Innenpackung 10 unter Abstützung an Längskanten des Innenkragens 13. Die Packungen 10 werden durch den Transport selbsttätig durch die Mehrzahl von Richtrollen 41 ausgerichtet bis zur Übergabe an weitere Förderer bzw. Bearbeitungsorgane.

Die Richtrollen 41 haben vorliegend eine weitere Aufgabe, dienen nämlich der Formatierung der Innenpackung 10. Diese ist mit einem Innenkragen 13 versehen, der abgeschrägte Kragenkanten 63 aufweist. Die Umhüllung der Innenpackung 10 wird durch die Richtrollen an die (frontseitige) Kontur aufgrund der abgeschrägten Kragenkanten 63 angepasst. Des Weiteren sind die Richtrollen 41 so ausgebildet und angebracht, dass sie sich im oberen Querschnittsbereich der Packung 10, also im Bereich der oberen Hälfte der (unfertigen) Innen-Seitenwand 14, 15 erstrecken (Fig. 8).

Die Packungen 10 gelangen im Anschluss an die Ausrichtstation 38 in den Bereich einer (weiteren) Siegelstation - Nachsiegelstation 43. Hier wird die Ausbildung der Seitennähte 20 komplettiert, und zwar durch Anbringen einer weiteren Teilnaht als Seitennaht 20.

Die mit seitwärts gerichteten Siegelnähten - Teilnaht 24 - transportierten Innenpackungen 10 werden von dem Packungsförderer 40 mit einem Obergurt 44 und einem Untergurt 45 erfasst und transportiert. Fördertrume der Gurte 44, 45 liegen im mittleren Bereich an Innen-Vorderwand 17 und Innen-Rückwand 18 an. Die seitlichen Bereiche - Innen-Seitenwand 14, 15 - werden durch Führungen erfasst, und zwar durch jeweils zwei übereinander angeordnete Führungsstangen 46, 47, die mit geringem Abstand übereinander angeordnet sind und im Bereich eines Längsspalts die seitlich gerichteten Flossen der Innenpackungen 10 aufnehmen. Die Führungsstangen 46, 47 sind so positioniert, dass sie die Innen-Seitenwände 14, 15 durch Andrücken der Folie an den inneren Zigarettenblock bzw. an den Innenkragen 13 ausformen, also den in diesem Bereich gebildeten Hohlraum (Fig. 10) beseitigen. Die Führungsstangen 46, 47 können alternativ auch mit einem Querschnitt ausgebildet sein, der deutlicher an die quaderförmige Kontur der Innenpackung 10 angepasst ist.

Unmittelbar im Anschluss an die seitlichen Andrückorgane 46, 47 gelangen die Packungen 10 in die Nachsiegelstation 43. Hier werden - während des Transports - die Seitennähte 20 komplettiert durch Anbringen einer weiteren Teilnaht - Seitennaht 20 - unmittelbar am Packungsinhalt. Die vorgenannte Siegelnaht wird durch entsprechende seitliche Siegelorgane hergestellt, vorliegend durch Paare von Siegelrollen 48, 49, jeweils mit einer Oberrolle und einer Unterrolle (Fig. 11). Die Siegelrollen 48, 49 sind so angeordnet, dass die relativ zu diesen transportierten Packungen 10 eine eng an den Innen-Seitenwänden 14, 15 anliegende Siegelnaht - Seitennaht 20 - erhalten.

Die hinsichtlich der Siegelnähte komplettierten Packungen 10 gelangen sodann in den Bereich einer Trennstation 50. Hier werden seitliche Überstände der durch die Siegelnähte gebildeten Flossen abgetrennt, nämlich der Trennstreifen 25 (Fig. 3, Fig. 4). Die Trennstation 50 weist zu diesem Zweck Trennrollen bzw. drehende Messerscheiben 51 zu beiden Seiten der Bewegungsbahn der Packungen 10 auf. Diese werden im Bereich der seitwärts gerichteten Flossen wirksam, derart, dass während des Transports die Trennstreifen 25 abgetrennt werden. Die Messerscheiben 51 wirken dabei mit ebenfalls als Rollen ausgebildeten, drehenden Gegenmessern 52 unterhalb der Ebene der Flossen zusammen.

Die Packungen 10 werden auch im Bereich der Trennstation 50 durch den Packungsförderer 40 mit Obergurt 44 und Untergurt 45 transportiert. Dabei werden die Packungen 10 an seitlichen Faltorganen vorbeibewegt, vorliegend in der Ausführung von Faltweichen 53. Diese feststehenden Faltorgane 53 bewirken aufgrund der Relativbewegung, dass die seitwärts gerichteten Flossen der Seitennähte 20 (nach unten) umgefaltet und an die (untere, hälftige) Fläche der Innen-Seitenwand 14, 15 angelegt werden. Die Seitennähte 20 haben nun die Stellung gemäß Fig. 5, sind allerdings noch nicht fixiert.

Im Anschluss an die Faltweichen 53 sind seitliche Führungen - Flossenführungen 54 - angeordnet, die die Faltstellung der Seitennähte 20 fixieren. In diesem Bereich enden die Gurte 44, 45 des Packungsförderers 40 und weitere (obere und untere) Fördergurte 55, 56 übernehmen den (Weiter-)Transport der Packungen 10. Diese gelangen nun in eine Fixierstation 57 zum Anheften der Flossen der Seitennähte 20 an der Innenpackung 10. Hierzu dienen seitliche Heiz- und Andrückorgane, vorliegend ortsfeste, langgestreckte Heizstäbe 58. Diese sind im Querschnitt vorzugsweise rechteckig (Fig. 15). Die Heizstäbe 58 sind mit - vorliegend - glatten, ebenen Heizflächen den Seitenwänden 14, 15 der Packungen zugekehrt, sodass Wärme (und leichter Druck) auf diese Flächen übertragen wird und die Flossen der Seitennähte 20 hierdurch fixiert werden. Die Heizstäbe 58 sind so ausgebildet, dass im Inneren langgestreckte, steuerbare Heizpatronen 60 angeordnet sind.

Optional ist die Vorrichtung - im Anschluss an die Fixierstation 57 für die Flossen - mit Organen zur Formatierung der Innenpackung 10 durch Aufwendung von Wärme und Druck versehen. Vorliegend handelt es sich um zu beiden Seiten der Bewegungsbahn der Innenpackungen 10 angeordnete Heizbalken 89, die in einer Schrägstellung gerichtet sind (Fig. 10), um den frontseitigen Eckbereich der Innenpackungen 10 hinsichtlich besonderer Konturen zu formen. Vorliegend ergeben sich diese aus der Querschnittsgestaltung des Innenkragens 13 mit schräggerichteten Kragenkanten 90 - sogenannte Oktagonalkanten. Die schräggestellten Heizbalken 89 erhalten Anlage an den schräggerichteten Materialstreifen aufgrund der innenliegenden Kragenkanten 90 (Fig. 10). Dieser konturierte Bereich der Innenpackung wird demnach besonders ausgeformt.

Eine weitere Maßnahme zur Schaffung präzise ausgebildeter Innenpackungen 10 ist deren Entlüftung, also das Abführen von überschüssiger Luft aus dem Inneren der (dichten) Innenpackung 10. Die Folienumhüllung der Innenpackung ist mit Entlüftungsöffnungen 64 versehen (Fig. 1 bis Fig. 4). Diese werden zweckmäßigerweise bereits an der fortlaufenden Folienbahn zum Herstellen der Zuschnitte angebracht und sind als U-förmige Stanzung ausgebildet mit nach außen bzw. zum freien Rand gerichteter Zunge. Die Entlüftungsöffnungen 64 sind im Bereich der Innen-Seitenwände 14, 15 angebracht, also außerhalb des Bereichs des Packungsinhalts (Zigarettengruppe mit Innenkragen). Weiterhin ist vorgesehen, dass die Entlüftungsöffnungen 64 in der Innen-Rückwand 18 angebracht sind (Fig. 2), und zwar im Wesentlichen zwischen dem Packungsinhalt und der äußeren Siegelnaht bzw. Teilnaht 24. Zusätzlich sind Luftöffnungen 65 (optional) geschaffen, und zwar durch Unterbrechung der Teilnaht 24, sodass diese aus unterschiedlichen Abschnitten besteht. Die U-förmigen Entlüftungsöffnungen 64 sind so ausgebildet und angeordnet, dass ein Teilbereich mit dem Trennstreifen 25 entfernt und ein anderer Teilbereich durch die zweite Teilnaht bzw. durch die Seitennaht 20 verschlossen wird.

Die Luft wird durch (mechanische) Druckorgane aus dem Inneren der Packung 10 entfernt, insbesondere durch die Gurte des Packungsförderers 40, die auf die großflächigen Packungsseiten drücken. Weiterhin wird Luft durch die Führungsstangen 46, 47 im seitlichen Bereich aus der Packung herausgedrückt.

Die fertigen Packungen 10 werden im Anschluss an die Fixierstation 57 unter Fortsetzung der Transportbewegung einem Übergabeförderer 66 zugeführt, der die Packungen 10 dem Faltrevolver 31 zuführt (Fig. 18). Dazwischen, nämlich zwischen dem Förderer 55, 56 der Fixierstation 57 und dem Übergabeförderer 66 ist ein komplexer Zwischenförderer 67 eingeschaltet, der eine Verlängerung der Transportstrecke bewirkt und darüber hinaus weitere Funktionen erfüllt. Unmittelbar an den Förderer 55, 56 schließt ein Gurtförderer an, nämlich ein Beschleunigungsgurt 68 (Fig. 16). Dieser nimmt die Innenpackungen 10 zwischen einem Obergurt und einem Untergurt auf. Aufgrund entsprechenden Antriebs werden die Packungen 10 in diesem Bereich mit erhöhter Fördergeschwindigkeit bewegt.

Die Packungen 10 werden von dem Gurtförderer 68 an einen Aufwärtsförderer 69 übergeben. Dieser hat die Aufgabe, die Packungen auf das höhere Niveau eines weiteren Packungsförderers zu bringen, nämlich eines Drehförderers 70. Der Aufwärtsförderer 69 ist als Luftförderer ausgebildet, bei dem die Packungen 10 durch Zuführen von Druckluft in einem Förderkanal 71 transportiert werden, wobei die Luft im Wesentlichen an der Rückseite der Packungen wirksam ist. Der Förderkanal 71 ist bogenförmig ausgebildet, führt nämlich von einem horizontalen Eingangskanal 72 über einen vertikalen Förderabschnitt 73 in einen ebenfalls horizontal gerichteten Austrittskanal 74. Im Bereich der bogenförmigen Ausbildung des Förderkanals 71 sind die Abmessungen so gewählt, dass die Packungen 10 zwängungsfrei transportiert und umgelenkt werden können. Druckluft wird im unteren bzw. Eintrittsbereich der Packungen 10 in den Förderkanal 71 eingeleitet, und zwar durch (zwei) Druckluftanschlüsse 75, 76, die an einander gegenüberliegenden Seiten (oben, unten) in den Kanal 71 münden, vorzugsweise unter einem Winkel in Förderrichtung. Über die Druckluftanschlüsse 75, 76 wird die für den Transport der Packungen 10 erforderliche Druckluft von einer zentralen Druckluftquelle zugeführt.

Im Anschluss an den Druckluftförderer bzw. Aufwärtsförderer 69 werden die Packungen 10 auf einem (horizontalen) Gurt 77 des Drehförderers 70 abgelegt und zunächst hinsichtlich der Fördergeschwindigkeit reduziert, vorliegend durch an der Oberseite der Innenpackungen 10 wirksame Bremsrollen 78. Danach gelangen die Packungen 10 in den Bereich einer Drehstation 79. Hier werden die Packungen um 180° gedreht, sodass die bis dahin in Transportrichtung vorn liegende Innen-Stirnwand 16 mit der Öffnungshilfe rückwärts gerichtet ist, die Innen-Bodenwand also vorn liegt. Die Drehstation 79 ist mit zwei Drehrollen 80, 81 ausgestattet, die in der im Zusammenhang mit Fig. 7 beschriebenen Weise die Drehung der Packungen 10 bewirken, und zwar zunächst um 90° durch die erste Drehrolle 80 und sodann um weitere 90° durch die nachfolgende Drehrolle 81.

In dieser Relativstellung werden die Packungen 10 von dem Zwischenförderer bzw. Drehförderer 70 über eine bogenförmig ausgebildete, abwärts gerichtete Rutsche 82 an einen Abwärtsförderer 83 übergeben (Fig. 18). Dieser besteht aus (zwei) übereinander angeordneten, vertikalen Gurtförderern. Der erste, obere Gurtförderer dient als Staugurt 84. Dieser Förderer hat die Aufgabe, die im freien Fall zugeführten Packungen 10 aufzunehmen und unter Bildung einer Dichtreihe bzw. Staureihe abwärts zu fördern.

Der mit (vertikalem) Abstand folgende zweite aufrechte Gurtförderer ist ein Vereinzelungsgurt 85, der die Packungen 10 nacheinander vom Staugurt 84 übernimmt und aufgrund erhöhter Geschwindigkeit einen der Zuführung zum Faltrevolver 31 angemessenen Abstand der Packungen 10 schafft.

Ein Umlenkorgan 86, nämlich ein Mitnehmerrad, führt die Packungen 10 im Anschluss an den Vereinzelungsgurt 85 in die horizontale Förderstrecke des Übergabeförderers 66, der die Packungen 10 zunächst einer Kragenstation 87 zuführt. Nach Anbringen des Kragens 29 der Außenpackung 26 wird die Einheit durch einen Schieber 88 in eine Tasche des Faltrevolvers 31 bzw. in den teilweise gefalteten Zuschnitt der Außenpackung 26 eingeführt. Es wird dann noch die Außenpackung 26 im Bereich des Faltrevolvers 31 komplettiert. Dessen Aufbau und Arbeitsweise sind Stand der Technik.

Das gesamte Transport- und Fertigungssystem für die (Innen-)Packung 10 ist so eingerichtet, dass ein erster im Wesentlichen geradliniger Transportbereich in einer arbeitstechnisch angemessenen Ebene (Höhe) eingerichtet ist, nämlich geeignet für den unmittelbaren Zugang zur (manuellen) Durchführung von Handhabungen an den einzelnen Organen. Dieser Transport- und Fertigungsbereich erstreckt sich bis zur Fixierstation 57 (Fig. 9), umfasst also alle Stationen, in denen Maßnahmen zur Fertigung bzw. Komplettierung der Packung 10 durchgeführt werden. Die komplett fertigen Innenpackungen 10 werden sodann - mit Beginn des Beschleunigungsgurts 68 - einer ausschließlichen Transportstrecke übergeben. Diese kann eine für die Gestaltung der Gesamtanlage angepasste Länge aufweisen. Darüber hinaus ist vorgesehen, dass dieser Transportbereich in einer arbeitstechnisch sinnvoll höheren Ebene - eingeleitet durch den Aufwärtsförderer 69 - angeordnet ist. In angemessenem Abstand vom Faltrevolver 31 werden sodann die Packungen 10 wieder abwärts transportiert auf eine arbeitstechnisch angemessen tieferliegende Ebene der Förderanlage.

**Bezugszeichenliste**

| | | | |
|---|---|---|---|
| 10 | Innenpackung | 53 | Faltweiche |
| 11 | Zigarettengruppe | 54 | Flossenführung |
| 12 | Zigarette | 55 | Fördergurt |
| 13 | Innenkragen | 56 | Fördergurt |
| 14 | Innen-Seitenwand | 57 | Fixierstation |
| 15 | Innen-Seitenwand | 58 | Heizstab |
| 16 | Innen-Stirnwand | 59 | Heizfläche |
| 17 | Innen-Vorderwand | 60 | Heizpatrone |
| 18 | Innen-Rückwand | 61 | Oberwand |
| 19 | Verschlussetikett | 62 | Seitenlappen |
| 20 | Seitennaht | 63 | Kragenkante |
| 21 | Siegelwalze | 64 | Entlüftungsöffnung |
| 22 | Siegelbacke | 65 | Luftöffnung |
| 23 | Packungsgurt | 66 | Übergabeförderer |
| 24 | Teilnaht | 67 | Zwischenförderer |
| 25 | Trennstreifen | 68 | Beschleunigungsgurt |
| 26 | Außenpackung | 69 | Aufwärtsförderer |
| 27 | Schachtelteil | 70 | Drehförderer |
| 28 | Deckel | 71 | Förderkanal |
| 29 | Kragen | 72 | Eingangskanal |
| 30 | Ausnehmung | 73 | Förderabschnitt |
| 31 | Faltrevovler | 74 | Austrittskanal |
| 32 | Wendestation | 75 | Druckluftanschluss |
| 33 | Anschlussgurt | 76 | Druckluftanschluss |
| 34 | Vorzugwalze | 77 | Gurt |
| 35 | Führung | 78 | Bremsrolle |
| 36 | Wenderolle | 79 | Drehstation |
| 37 | Seitenführung | 80 | Drehrolle |
| 38 | Ausrichtstation | 81 | Drehrolle |
| 39 | Förderrolle | 82 | Rutsche |
| 40 | Packungsförderer | 83 | Abwärtsförderer |
| 41 | Richtrolle | 84 | Staugurt |
| 42 | Träger | 85 | Vereinzelungsgurt |
| 43 | Nachsiegelstation | 86 | Umlenkorgan |
| 44 | Obergurt | 87 | Kragenstation |
| 45 | Untergurt | 88 | Schieber |
| 46 | Führungsstange | 89 | Heizbalken |
| 47 | Führungsstange | 90 | Kragenkante |
| 48 | Siegelrolle | | |
| 49 | Siegelrolle | | |
| 50 | Trennstation | | |
| 51 | Messerscheibe | | |
| 52 | Gegenmesser | | |

## Patentansprüche

1. Verfahren zum Herstellen von (Zigaretten-)Packungen (10) aus thermisch siegelbarer Folie, die eine Zigarettengruppe (11) allseitig umgibt und an zwei einander gegenüberliegenden Packungswänden angebrachte Siegelnähte bzw. Verschlussnähte in der Ausführung als Flossennaht aufweist, **gekennzeichnet durch** folgende Merkmale:
a) die Siegelnähte bzw. Verschlussnähte der Folie werden in wenigstens zwei aufeinanderfolgenden Siegelschritten hergestellt,
b) erste, sich im Bereich von Innen-Seitenwänden (14, 15) erstreckende Siegelnähte, nämlich Teilnähte (24), werden mit einem Abstand vom Packungsinhalt, nämlich der Zigarettengruppe (11), hergestellt,
c) die Packung (10) wird nach Anbringen der ersten Teilnaht (24) entlüftet, wobei Luft aus dem Inneren der Packung (10) über Entlüftungsöffnungen (64) in der Folie der Umhüllung und/oder über Luftöffnungen (65) in den Siegelnähten, nämlich in den Teilnähten (24), durch Aufbringen von Druck auf Packungsflächen entweicht,
d) mindestens je eine weitere Teilnaht, nämlich Seitennaht (20), wird anschließend neben der ersten Teilnaht (24), unmittelbar benachbart zur zugeordneten Innen-Seitenwand (14, 15), angebracht,
e) durch Anbringen der zweiten Siegelnaht - Seitennaht (20) - werden die Entlüftungsöffnungen (64) und/oder Luftöffnungen (65) verschlossen oder durch Abtrennen eines Trennstreifens (25) beseitigt.

2. Verfahren nach Anspruch 1, **dadurch gekennzeichnet, dass** die Siegelnaht bzw. Verschlussnaht, insbesondere eine durch den Vorgang des Siegelns gebildete Flosse mit einer oder mehreren Siegelnähten, hinsichtlich der wirksamen Breite reduziert wird, insbesondere durch Abtrennen eines Trennstreifens (25) von der Flosse und/oder durch mehrfaches Falten der Flosse und Anlegen der Lagen an die Packungswand.

3. Verfahren nach Anspruch 1 oder 2, **dadurch gekennzeichnet, dass** die Siegelnähte bzw. die Teilnähte (24, 20) in aufeinanderfolgenden Arbeitsschritten angebracht werden, insbesondere während des Transports der Packungen (10), mit zunächst quer und sodann seitwärts gerichteten Lagen der Folien bzw. Flossen zum Anbringen der Siegelnähte (24, 20).

4. Verfahren nach Anspruch 2 oder einem der weiteren Ansprüche, **dadurch gekennzeichnet, dass** die nach dem Abschneiden des Trennstreifens (25) gebildete, in der Breite reduzierte Flosse mit Teilnaht bzw. Seitennaht (20) an die zugeordnete Innen-Seitenwand (14, 15) angelegt und mit dieser verbunden wird, insbesondere durch thermisches Siegeln.

5. Verfahren nach Anspruch 1 oder einem der weiteren Ansprüche, **gekennzeichnet durch** folgende Merkmale:
a) die zuerst hergestellten, randseitigen Teilnähte (24) werden während des Transports der Zigarettengruppen (11) in quergerichteter Relativstellung hergestellt, insbesondere bei zeitgleicher Durchtrennung einer die Zigarettengruppen (11) umgebenden, schlauchförmigen Folienbahn,
b) danach werden die Packungen (10) um 90° gedreht, derart, dass die Flossen- und Siegelnähte bzw. Teilnähte (24) in Förderrichtung weisen,
c) sodann werden die weiteren Siegelnähte bzw. Teilnähte (20) während des Transports der Packung in Transportrichtung angebracht.

6. Verfahren nach Anspruch 1 oder einem der weiteren Ansprüche, **dadurch gekennzeichnet, dass** für die Herstellung von Packungen (10) mit konturierten Packungskanten bzw. konturierten Kragenkanten (90) eines Innenkragens (13) die Innenpackung (10) im Bereich der konturierten Kragenkanten (90) mittels an die Form der Kanten angepassten Formorganen, insbesondere Heizbalken (89), mit Wärme und Druck beaufschlagt werden.

7. Verfahren nach Anspruch 1 oder einem der weiteren Ansprüche, **dadurch gekennzeichnet, dass** für die Herstellung von Packungen (10) aus Dichtfolie und mit im Bereich einer Stirnwand (16) angeordneter Öffnungshilfe - Verschlussetikett (19)- die Innen-Stirnwand (16) beim Anbringen von seitlichen Siegelnähten (20) mit der in Transportrichtung vorn liegenden Innen-Stirnwand (16) gefördert und dass vor dem Einschub der Packungen (10) in eine Außenpackung (26), insbesondere Klappschachtel, die Innenpackungen (10) um 180° gedreht werden, derart, dass die Innen-Stirnwand (16) in Transportrichtung die Rückseite bildet.

8. Vorrichtung zum Herstellen von Zigaretten-Packungen (10) aus thermisch siegelbarer Folie, wobei ein Zuschnitt der Folie eine Zigarettengruppe (11), mit einem Innenkragen (13), allseitig umgibt und an wenigstens zwei einander gegenüberliegenden Packungswänden, nämlich an Innen-Seitenwänden (14, 15), Siegelnähte (20, 24) in der Ausführung als Flossennaht angebracht sind, wobei die Vorrichtung folgende Merkmale aufweist:
a) eine Transport- und Fertigungseinrichtung für den fortlaufenden, kontinuierlichen Transport der Packungen (10) und deren Bearbeitung,
b) eine Siegel- und Trennstation (21, 22),
**gekennzeichnet durch** folgende Merkmale:
c) eine erste Wendestation (32) für die Packungen (10) im Anschluss an die Siegel- und Trennstation (21, 22) zur Drehung der in Querstellung transportierten Packungen (10) in eine Längsausrichtung,
d) eine nachfolgende Entlüftungsstation zum Entfernen von Luft aus den Packungen (10) durch Druckorgane (44, 45; 46, 47) über Entlüftungsöffnungen (64) in der Folie der Umhüllung und/oder Luftöffnungen (65) in den Siegelnähten, nämlich in den Teilnähten (24),
e) eine Nach-Siegelstation (43) zum Anbringen von weiteren Siegelnähten, nämlich Seitennähten (20), unmittelbar neben dem aus einer Zigarettengruppe (11) mit Innenkragen (13) bestehenden Packungsinhalt.

9. Vorrichtung nach Anspruch 8, **gekennzeichnet durch** eine Trennstation (50) im Anschluss an die Nachsiegelstation (43) zum Abtrennen eines Trennstreifens (25) im Bereich der gebildeten seitlichen Flossen, derart, dass im Wesentlichen eine zuerst angebrachte Siegelnaht - Teilnaht (24) - abgetrennt wird.

10. Vorrichtung nach Anspruch 8 oder 9, **gekennzeichnet durch** eine weitere Wendestation (79) zum Drehen der in Längsausrichtung transportierten Packungen (10) um 180°, derart, dass zur Übergabe der Packungen (10) an einen Faltrevolver (31) die Packungen mit einer Innen-Stirnwand (16) nach rückwärts gerichtet transportiert werden.

11. Vorrichtung nach Anspruch 8 oder einem der weiteren Ansprüche, **gekennzeichnet durch** eine Entlüftungsstation für die Packungen (10) nach Anbringen der ersten, randseitigen Teilnaht (24), wobei die Entlüftungsstation Druckorgane aufweist, die an der Packung (10) anliegen, insbesondere im Bereich einer Innen-Vorderwand (17) bzw. Innen-Rückwand (18) sowie an Innen-Seitenwänden (14, 15), derart, dass Luft über Entlüftungsöffnungen (64) bzw. Luftöffnungen (65) aus der Innenpackung (10) austritt, wobei vorzugsweise als Druckorgane zum Entlüften der Packungen (10) zu beiden Seiten der Bewegungsbahn Druckstangen bzw. Führungsstangen (46, 47) angeordnet sind, nämlich je zwei übereinanderliegende, profilierte, insbesondere runde Stangen (46, 47), zwischen denen seitwärts gerichtete Flossen der Innenpackung (10) mit einer randseitigen Teilnaht (24) transportierbar sind, wobei die Führungsstangen (46, 47) eng an Innen-Seitenwänden (14, 15) der Innenpackung (10) anliegen.

12. Vorrichtung nach Anspruch 8 oder einem der weiteren Ansprüche, **gekennzeichnet durch** eine Ausrichtstation (38) für die transportierten Packungen (10), wobei in der Ausrichtstation (38) zu beiden Seiten der Bewegungsbahn der Packungen (10) an diesen seitlich anliegende Ausrichtorgane gelagert sind, insbesondere unter einer schräggerichteten Achse drehbare Richtrollen (41), die an oberen, freiliegenden Längskanten der Innenpackungen (10), insbesondere in der Ausführung als Oktagonalkante, anliegen.

13. Vorrichtung nach Anspruch 8 oder einem der weiteren Ansprüche, **gekennzeichnet durch** Faltorgane, insbesondere Faltweichen (53), zu beiden Seiten der Bewegungsbahn der Innenpackungen (10) im Anschluss an die Trennstation (50), also nach Abtrennen des Trennstreifens (25), wobei die Faltweichen (53) aufgrund Relativbewegung der Innenpackungen (10) ein Umfalten der (Rest-)Flosse mit Seitennaht (20) gegen die Innen-Seitenwand (14, 15) bewirken und/oder **gekennzeichnet durch** Formatierungsorgane zu beiden Seiten der Bewegungsbahn der Packungen (10), insbesondere Heizbalken (89) mit schräggerichteten Heizflächen zur Anlage an oberen seitlichen Schrägkanten der Innenpackung (10) zur Ausformung derselben.

14. Vorrichtung nach Anspruch 8 oder einem der weiteren Ansprüche, **dadurch gekennzeichnet, dass** ein Bereich der Transportvorrichtung für die Bearbeitung der Packungen (10) in einer tieferliegenden Ebene verläuft, derart, dass unmittelbarer Bedienungszugang zu den Aggregaten möglich ist und dass danach ein Förderabschnitt im Bereich einer deutlich höheren Ebene positioniert ist, insbesondere im Anschluss an den letzten Bearbeitungsvorgang, nämlich Falten der Flossen bzw. Formatieren der Packung und dass schließlich in einem Bereich unmittelbar vor einem Faltrevolver (31) zum Anbringen einer Außenpackung die Förderer auf eine tieferliegende Ebene zurückführbar sind, wobei die Packungen (10) durch einen Aufwärtsförderer (69), insbesondere einen Druckluftförderer mit gebogenem Förderkanal (71) und Druckluftanschlüssen (75, 76), auf das höhere Niveau transportierbar sind.

## Claims

1. Method for producing (cigarette) packs (10) from thermally sealable sheet material, which encloses a cigarette group (11) on all sides and has sealing seams or closure seams, configured in the form of a fin seam, provided on two mutually opposite pack walls, **characterized by** the following features:
a) the sealing seams or closure seams of the sheet material are produced in at least two successive sealing steps,
b) first sealing seams, that is to say sub-seams (24), which extend in the region of inner side walls (14, 15), are produced at a distance from the pack contents, that is to say from the cigarette group (11),
c) once the first sub-seam (24) has been provided, the pack (10) is vented, wherein air escapes from the interior of the pack (10) via venting openings (64) in the sheet material of the wrapper and/or via air openings (65) in the sealing seams, that is to say in the sub-seams (24), by virtue of pressure being applied to pack surfaces,
d) at least a respective further sub-seam, that is to say side seam (20), is then provided alongside the first sub-seam (24), directly adjacent to the associated inner side wall (14, 15),
e) by virtue of the second sealing seam - side seam (20) - being provided, the venting openings (64) and/or air openings (65) are closed or they are removed as a result of a separating strip (25) being separated off.

2. Method according to Claim 1, **characterized in that** the sealing seam or closure seam, in particular a fin with one or more sealing seams, which is formed by the sealing operation, has its effective width reduced, in particular by virtue of a separating strip (25) being separated off from the fin and/or by virtue of the fin being folded a number of times and the layers being positioned against the pack wall.

3. Method according to Claim 1 or 2, **characterized in that** the sealing seams or the sub-seams (24, 20) are provided in successive operating steps, in particular as the packs (10) are being transported, with in the first instance transversely directed, and then sideways-directed, layers of the sheets or fins for providing the sealing seams (24, 20).

4. Method according to Claim 2 or one of the further claims, **characterized in that** the reduced-width fin with sub-seam or side seam (20), said fin being formed once the separating strip (25) has been cut off, is positioned against the associated inner side wall (14, 15) and connected thereto, in particular by thermal sealing.

5. Method according to Claim 1 or one of the further claims, **characterized by** the following features:
a) the first-produced, peripheral sub-seams (24) are produced as the cigarette groups (11) are being transported in a transversely directed relative position, in particular with simultaneous severing of a tubular sheet-material web which encloses the cigarette groups (11),
b) thereafter, the packs (10) are rotated through 90° such that the fin and sealing seams or sub-seams (24) are oriented in the conveying direction,
c) then, the further sealing seams or sub-seams (20) are provided as the pack is being transported in the transporting direction.

6. Method according to Claim 1 or one of the further claims, **characterized in that**, for producing packs (10) with contoured pack edges and/or contoured edges (90) for an inner collar (13), the inner pack (10) is subjected to the action of heat and pressure in the region of the contoured collar edges (90) by means of forming mechanisms, in particular longitudinal heating elements (89), adapted to the shape of the edges.

7. Method according to Claim 1 or one of the further claims, **characterized in that**, for producing packs (10) from sealing sheet material and with an opening aid - closure label (19) - arranged in the region of an end wall (16), the inner end wall (16) is conveyed with the inner end wall (16) located at the front, as seen in the transporting direction, when lateral sealing seams (20) are being provided, and **in that**, before the packs (10) are pushed into an outer pack (26), in particular hinge-lid box, the inner packs (10) are rotated through 180° such that the inner end wall (16) forms the rear side, as seen in the transporting direction.

8. Apparatus for producing cigarette packs (10) from thermally sealable sheet material, wherein a blank of the sheet material encloses a cigarette group (11), which has an inner collar (13), on all sides and sealing seams (20, 24), configured in the form of a fin seam, are provided on at least two mutually opposite pack walls, that is to say on inner side walls (14, 15), wherein the apparatus has the following features:
a) a transporting and production means for the continuous transportation of the packs (10) and processing thereof,
b) a sealing and separating station (21, 22), **characterized by** the following features:
c) a first turning station (32) for the packs (10), following on from the sealing and separating station (21, 22), by means of which the packs (10) transported in a transverse position are rotated into a longitudinal orientation,
d) a subsequent venting station for removing air from the packs (10), by means of pressure-exerting mechanisms (44, 45; 46, 47), via venting openings (64) in the sheet material of the wrapper and/or air openings (65) in the sealing seams, that is to say in the sub-seams (24),
e) a secondary sealing station (43) for providing further sealing seams, that is to say side seams (20), directly alongside the pack contents, comprising a cigarette group (11) with inner collar (13).

9. Apparatus according to Claim 8, **characterized by** a separating station (50), following on from the secondary sealing station (43), for separating off a separating strip (25) in the region of the lateral fins formed such that essentially a first-provided sealing seam - sub-seam (24) - is separated off.

10. Apparatus according to Claim 8 or 9, **characterized by** a further turning station (79), by means of which the packs (10) transported in a longitudinal orientation are rotated through 180° such that, in order for the packs (10) to be transferred to a folding turret (31), the packs are transported with an inner end wall (16) directed rearwards.

11. Apparatus according to Claim 8 or one of the further claims, **characterized by** a venting station for the packs (10) once the first, peripheral sub-seam (24) has been provided, wherein the venting station has pressure-exerting mechanisms which butt against the pack (10), in particular in the region of an inner front wall (17) or inner rear wall (18), and against inner side walls (14, 15) such that air exits from the inner pack (10) via venting openings (64) or air openings (65), wherein pressure-exerting rods or guide rods (46, 47), that is to say in each case two profiled, in particular round rods (46, 47) located one above the other, are arranged, preferably in the form of pressure-exerting mechanisms for venting the packs (10), on either side of the movement path, it being possible for sideways-directed fins of the inner pack (10) to be transported between said rods by way of a peripheral sub-seam (24), wherein the guide rods (46, 47) butt closely against inner side walls (14, 15) of the inner pack (10).

12. Apparatus according to Claim 8 or one of the further claims, **characterized by** an aligning station (38) for the transported packs (10), wherein aligning mechanisms, in particular aligning rollers (41) which can be rotated at an obliquely directed axis, are mounted in the aligning station (38) on either side of the movement path of the packs (10), and butt laterally against said packs, the aligning mechanisms, butting against upper, exposed longitudinal edges of the inner packs (10), in particular configured in the form of an octagonal edge.

13. Apparatus according to Claim 8 or one of the further claims, **characterized by** folding mechanisms, in particular folding diverters (53), on either side of the movement path of the inner packs (10), following on from the separating station (50), that is to say once the separating strip (25) has been separated off, wherein, on account of relative movement of the inner packs (10), the folding diverters (53) cause the (residual) fin with side seam (20) to be folded over against the inner side wall (14, 15), and/or **characterized by** formatting mechanisms on either side of the movement path of the packs (10), in particular longitudinal heating elements (89) with obliquely directed heating surfaces for abutment against upper lateral oblique edges of the inner pack (10) in order to form the same.

14. Apparatus according to Claim 8 or one of the further claims, **characterized in that** a region of the transporting apparatus for processing the packs (10) runs in a lower-level plane such that direct operating access to the subassemblies is possible, and **in that**, thereafter, a conveying portion is positioned in the region of a considerably higher plane, in particular following on from the last processing operation, that is to say folding of the fins or formatting of the pack, and **in that**, finally, in a region directly upstream of a folding turret (31), for the purpose of providing an outer pack, the conveyors can be guided back onto a lower-level plane, wherein the packs (10) can be transported to the higher level by an upwardly directed conveyor (69), in particular a compressed-air conveyor with a curved conveying channel (71) and compressed-air connections (75, 76).

## Revendications

1. Procédé de fabrication de paquets (de cigarettes) (10) à partir d'une feuille soudable à chaud, qui entoure de tous côtés un groupe de cigarettes (11) et qui présente des cordons de soudage ou des cordons de fermeture déposés sur des parois de paquet opposées l'une à l'autre réalisés sous forme de soudure à ailette, **caractérisé par** les caractéristiques suivantes:
a) on produit les cordons de soudage ou les cordons de fermeture de la feuille en au moins deux étapes de soudage successives,
b) on produit des premiers cordons de soudage, à savoir des cordons partiels (24), s'étendant dans la région de parois latérales intérieures (14, 15), avec une distance par rapport au contenu du paquet, à savoir le groupe de cigarettes (11),
c) on purge l'air du paquet (10) après l'application du premier cordon partiel (24), dans lequel l'air s'échappe de l'intérieur du paquet (10) par des ouvertures d'évent (64) dans la feuille de l'enveloppe et/ou par des ouvertures d'aération (65) dans les cordons de soudage, à savoir dans les cordons partiels (24), par application de pression sur des faces du paquet,
d) on applique ensuite au moins chaque fois un autre cordon partiel, à savoir un cordon latéral (20), à côté du premier cordon partiel (24), immédiatement à proximité de la paroi latérale intérieure associée (14, 15),
e) par application du deuxième cordon de soudage - cordon latéral (20) - on ferme les ouvertures d'évent (64) et/ou les ouvertures d'aération (65) ou on les élimine par séparation d'une bande détachable (25).

2. Procédé selon la revendication 1, **caractérisé en ce que** l'on réduit la largeur active du cordon de soudage ou du cordon de fermeture, en particulier d'une ailette formée par l'opération de soudage, avec un ou plusieurs cordons de soudage, en particulier par séparation d'une bande détachable (25) de l'ailette et/ou par pliage multiple de l'ailette et application des couches sur la paroi de paquet.

3. Procédé selon la revendication 1 ou 2, **caractérisé en ce que** l'on applique les cordons de soudage ou les cordons partiels (24, 20) au cours d'étapes de travail successives, en particulier pendant le transport des paquets (10), avec des couches dirigées d'abord transversalement et ensuite latéralement des feuilles ou des ailettes pour l'application des cordons de soudage (24, 20).

4. Procédé selon la revendication 2 ou l'une quelconque des autres revendications, **caractérisé en ce que** l'ailette réduite en largeur formée après la séparation de la bande détachable (25) est appliquée avec le cordon partiel ou le cordon latéral (20) sur la paroi latérale intérieure associée (14, 15) et est assemblée à celle-ci, en particulier par soudage à chaud.

5. Procédé selon la revendication 1 ou l'une quelconque des autres revendications, **caractérisé par** les caractéristiques suivantes;
a) on réalise les cordons partiels de bord (24) produits d'abord pendant le transport des groupes de cigarettes (11) en position relative orientée transversalement, en particulier avec coupe simultanée d'une bande de feuille en forme de tuyau enveloppant les groupes de cigarettes (11),
b) ensuite, on fait tourner les paquets (10) de 90°, de telle manière que les soudures à ailette et les cordons de soudage ou les cordons partiels (24) pointent dans la direction de transport,
c) puis on applique les autres cordons de soudage ou cordons partiels (20) pendant le transport du paquet dans la direction de transport.

6. Procédé selon la revendication 1 ou l'une quelconque des autres revendications, **caractérisé en ce que** pour la fabrication de paquets (10) avec des bords d'emballage profilés ou des bords d'étui profilés (90) d'un étui intérieur (13), le paquet intérieur (10) est traité à la chaleur et à la pression dans la région des bords d'étui profilés (90) au moyen d'organes de formage, en particulier de barres de chauffage (89), adaptés à la forme des bords.

7. Procédé selon la revendication 1 ou l'une quelconque des autres revendications, **caractérisé en ce que** pour la fabrication de paquets (10) en une feuille étanche et avec un accessoire d'ouverture - étiquette de fermeture (19) - disposé dans la région d'une paroi frontale (16), la paroi frontale intérieure (16) est transportée lors de l'application de cordons de soudage latéraux (20) avec la paroi frontale intérieure (16) disposée en avant dans la direction de transport et **en ce qu'**avant l'insertion des paquets (10) dans un emballage extérieur (26), en particulier une boite à rabat, les paquets intérieurs (10) sont tournés de 180°, de telle manière que la paroi frontale intérieure (16) forme la face arrière dans la direction de transport.

8. Dispositif de fabrication de paquets de cigarettes (10) à partir d'une feuille soudable à chaud, dans lequel un coupon de la feuille entoure de tous côtés un groupe de cigarettes (11) avec un étui intérieur (13) et des cordons de soudage (20, 24) réalisés sous forme de soudure à ailette sont appliqués sur au moins deux parois de paquet opposées l'une à l'autre, à savoir sur des parois latérales intérieures (14, 15), dans lequel le dispositif présente les caractéristiques suivantes:
a) un dispositif de transport et de fabrication pour le transport ininterrompu et continu des paquets (10) et leur traitement,
b) une station de soudage et de coupe (21, 22), **caractérisé par** les caractéristiques suivantes:
c) une station de retournement (32) pour les paquets (10) à la suite de la station de soudage et de coupe (21, 22) pour la rotation des paquets transportés (10) en position transversale vers une orientation longitudinale,
d) une station de purge d'air suivante pour éliminer l'air hors des paquets (10) par des organes de pression (44, 45; 46, 47) via des ouvertures d'évent (64) dans la feuille de l'enveloppe et/ou des ouvertures d'aération (65) dans les cordons de soudage, à savoir dans les cordons partiels (24),
e) une station de soudage secondaire (43) pour appliquer d'autres cordons de soudage, à savoir des cordons latéraux (20), immédiatement à côté du contenu du paquet composé d'un groupe de cigarettes (11) avec un étui intérieur (13).

9. Dispositif selon la revendication 8, **caractérisé par** une station de coupe (50) à la suite de la station de soudage secondaire (43) pour séparer une bande détachable (25) dans la région des ailettes latérales formées, de telle manière qu'essentiellement un cordon de soudage - cordon partiel (24) - appliqué en premier lieu soit coupé.

10. Dispositif selon la revendication 8 ou 9, **caractérisé par** une autre station de retournement (79) pour faire tourner de 180° les paquets (10) transportés en direction longitudinale, de telle manière que les paquets soient transportés avec leur paroi frontale intérieure (16) dirigée vers l'arrière en vue du transfert des paquets (10) à une tourelle de pliage (31).

11. Dispositif selon la revendication 8 ou l'une quelconque des autres revendications, **caractérisé par** une station de purge d'air pour les paquets (10) après l'application du premier cordon partiel de bord (24), dans lequel la station de purge d'air présente des organes de pression qui s'appliquent sur le paquet (10), en particulier dans la région de sa paroi intérieure avant (17) ou de sa paroi intérieure arrière (18) ainsi que sur des parois latérales intérieures (14, 15), de telle manière que l'air sorte du paquet intérieur (10) par des ouvertures d'évent (64) ou des ouvertures d'aération (65), dans lequel en tant qu'organes de pression pour purger l'air des paquets (10) des barres de pression ou des barres de guidage (46, 47) sont disposées sur les deux côtés de la voie de déplacement, à savoir chaque fois deux barres profilées opposées (46, 47), en particulier rondes, entre lesquelles des ailettes orientées latéralement du paquet intérieur (10) avec un cordon partiel de bord (24) peuvent être transportées, dans lequel les barres de guidage (46, 47) s'appliquent étroitement sur les parois latérales intérieures (14, 15) du paquet intérieur (10).

12. Dispositif selon la revendication 8 ou l'une quelconque des autres revendications, **caractérisé par** une station d'orientation (38) pour les paquets transportés (10), dans lequel dans la station d'orientation (38) des organes d'orientation sont montés sur les deux côtés de la voie de déplacement des paquets (10) en s'appliquant latéralement sur ceux-ci, en particulier des rouleaux d'orientation (41) pouvant tourner à un axe orienté en oblique, qui s'appliquent sur des bords longitudinaux supérieurs libres des paquets intérieurs (10), en particulier dans le type formé par un bord octogonal.

13. Dispositif selon la revendication 8 ou l'une quelconque des autres revendications, **caractérisé par** des organes de pliage, en particulier des aiguilles de pliage (53), sur les deux côtés de la voie de déplacement des paquets intérieurs (10) à la suite de la station de coupe (50), donc après la séparation de la bande détachable (25), dans lequel les aiguilles de pliage (53) provoquent en raison du mouvement relatif des paquets intérieurs (10) un pliage de l'ailette (résiduelle) avec un cordon latéral (20) contre la paroi latérale intérieure (14, 15) et/ou **caractérisé par** des organes de formatage sur les deux côtés de la voie de déplacement des paquets (10), en particulier des barres de chauffage (89) avec des faces de chauffage orientées en oblique à appliquer sur des bords supérieurs latéraux obliques du paquet intérieur (10) pour la formation de ceux-ci.

14. Dispositif selon la revendication 8 ou l'une quelconque des autres revendications, **caractérisé en ce qu'**une région du dispositif de transport pour le traitement des paquets (10) s'étend dans un plan situé plus bas, de telle manière qu'un accès direct de commande des groupes soit possible et **en ce qu'**ensuite une partie de transport est positionnée dans la région d'un plan nettement plus élevé, en particulier à la suite de la dernière opération de traitement, à savoir le pliage des ailettes ou le formatage du paquet et **en ce qu'**enfin, dans une région située immédiatement avant une tourelle de pliage (31), les convoyeurs peuvent être ramenés dans un plan situé plus bas pour l'application d'un emballage extérieur, dans lequel les paquets (10) peuvent être transportés au niveau plus élevé par un convoyeur ascendant (69), en particulier un convoyeur à air comprimé avec un canal de transport courbe (71) et des raccords d'air comprimé (75, 76).
